# EUROPÄISCHE PATENTSCHRIFT

(11) **EP 0 926 456 B1**
(45) Veröffentlichungstag und Bekanntmachung des Hinweises auf die Patenterteilung: **25.05.2005**
(21) Anmeldenummer: 98124025.2
(22) Anmeldetag: 17.12.1998
(51) Int. Cl.: F25D 11/00, F25D 25/02, F25C 1/24

(54) **Gefriergerät**
Freezing apparatus
Appareil de congélation

(30) Priorität: 26.12.1997 ES 9702707
(43) Veröffentlichungstag der Anmeldung: 30.06.1999
(73) Patentinhaber: BSH Bosch und Siemens Hausgeräte GmbH, 81739 München (DE)
(72) Erfinder: Barbarin Goni, Ignacio c/o BSH Fabricacion, S.A., Esquiroz, Navarra (ES)
(74) Vertreter: Thoma, Lorenz

(56) Entgegenhaltungen:
- EP-A- 0 223 743
- EP-A- 0 851 191
- DE-A- 1 551 368
- DE-A- 3 605 891
- DE-U- 29 603 841
- US-A- 3 144 079
- US-A- 4 459 826

## Beschreibung

### GEGENSTAND DER ERFINDUNG

Die vorliegende Erfindung betrifft ein Kühlgerät der Art, die Mittel zur Anbringung von Fächern für Eiswürfel und/oder für Kälteakkumulatorenbehälter umfassen, und sie hat zum Ziel zu erreichen, daß diese Speichermittel im Kühlgerät so wenig Platz wie möglich einnehmen.

Die Erfindung ist vorzugsweise für diejenigen Geräte anzuwenden, die als Gefriertruhen bekannt sind.

### HINTERGRUND DER ERFINDUNG

Im Stand der Technik ist die Verwendung von Gefriergeräten, die auch als Gefriertruhen bezeichnet werden, bekannt, die mindestens einen Kälteraum umfassen, der von einem wärmeisolierenden Gehäuse begrenzt ist, und der zu seiner Kühlung eine Reihe von Verdampfungsständern, die übereinander angebracht sind, umfaßt, zwischen denen Behälter in der Form von Schubladen angebracht sind, in denen sich das zu kühlende Material befindet.

Zusätzlich ist im Inneren dieser Schubladen außer den zu gefrierenden Produkten auch der Einbau von Kälteakkumulatorenbehältern und/oder Fächern für Eiswürfel, die neben die zu gefrierenden Produkte angeordnet werden, vorgesehen.

Diese Anordnung bereitet Schwierigkeiten, wenn entschieden werden soll, ob die Fächer für Eiswürfel und/oder die Kälteakkumulatorenbehälter benutzt werden sollen, da sie sich in einer Schublade, vermischt mit den gefrorenen Produkten, befinden.

Um diese Nachteile zu beseitigen, wurde üblicherweise mindestens ein spezifischer Träger für die Anordnung der Fächer für Eiswürfel und/oder für die Kälteakkumulatorenbehälter bereitgestellt, weshalb sich dieser Träger an Schienen befindet, die in der Kühlkammer angebracht sind, welche erlauben, ihn herauszuziehen und einzuführen, so daß er wie eine weitere Schublade eingefügt wird, die, obwohl sie, verglichen mit den übrigen Schubladen, eine geringe Höhe hat und einen gewissen Raum einnimmt, was dazu führt, daß die Menge der zu gefrierenden Produkte beschränkt wird, da das Gesamtfassungsvermögen des Kühlschrankes durch die Einbeziehung dieser Träger zur Anbringung der Fächer für Eiswürfel und/oder die Kälteakkumulatorenbehälter verringert wird.

Ein Gefriergerät gemäß dem oberbegriff des Anspruchs 1 ist z.B. aus dem DE-U1-296 03 841 bekannt.

### BESCHREIBUNG DER ERFINDUNG

Um die oben angegebenen Nachteile zu beseitigen, betrifft die Erfindung ein Gefriergerät gemäß Anspruch 1.

Die Ablageoberfläche wird von einer Struktur bestimmt, die derjenigen eines Faches ähnlich ist, in einer deren Wände eine Ladeöffnung zur Einführung des Kälteakkumulatorenbehälters und/oder des Faches für Eiswürfeln oder ähnliches vorgesehen wurde.

Die Ablageoberfläche, die von einer Struktur, die derjenigen eines Faches ähnlich ist, bestimmt wird, umfaßt Befestigungsmittel, um sie an einem Verdampfungsständer zu befestigen, all dies in einer Weise, daß die Befestigungsmittel ein Herausnehmen des Faches ermöglichen.

Diese Befestigungsmittel haben die Form von Befestigungshaken, um am Verdampfungsständer eingehängt und verhakt zu werden.

Die Befestigungshaken werden einerseits durch eine abgewinkelte Verlängerung einer der Seitenflächen des Faches, und andererseits mit Hilfe von elastischen Arretierhaken, die die Form von Pfeilen haben, gebildet.

Die abgewinkelte Verlängerung, die als Befestigungshaken dient, ist an der Seitenfläche des Faches, die die Ladeöffnung darstellt, angebracht, und die elastischen Arretierhaken befinden sich in einem gewissen Abstand von der abgewinkelten Verlängerung.

Auf ihrer Seite ist die Ladeöffnung des Faches auf die Zugangsöffnung zum Kälteraum gerichtet, um das Herausnehmen/Einführen des Faches für Eiswürfel und/oder der Kälteakkumulatorenbehälter zu ermöglichen.

Die herkömmlichen Verdampfungsständer haben eine gitterförmige Struktur, so daß die Stäbchen, die das Gitter bilden, das Mittel zum Einbau der Befestigungshaken der Ablageoberfläche darstellen.

Im gleichen Verdampfungsständer können nebeneinanderliegend zwei oder mehrere Ablageoberflächen befestigt sein.

Die Ablageoberfläche weist eine Vielzahl von Öffnungen auf, die den Umlauf der kalten Luft ermöglichen und so die Leistung erhöhen.

Um ein besseres Verständnis dieses beschreibenden Berichtes zu ermöglichen und als wesentlicher Bestandteil des letzteren werden im folgenden eine Reihe von Figuren angefügt, in denen der Gegenstand der Erfindung auf erklärende und nicht einschränkende Weise dargestellt wurde.

### KURZE ERLÄUTERUNG DER FIGUREN

- Figur 1: zeigt eine schematische Schnittansicht des Inneren eines herkömmlichen Kühlgerätes.
- Figur 2: zeigt eine Seitenansicht eines Faches, das die Ablageoberfläche der Kälteakkumulatorenbehälter und/oder der Fächer für Eiswürfel oder ähnliches festlegt.
- Figur 3: zeigt eine Vorderansicht des Faches der vorhergehenden Figur.
- Figur 4: zeigt eine Draufsicht des Faches der Figur 2 und 3.
- Figur 5: zeigt eine schematische Schnittansicht eines Verdampfungsständers, auf den das Fach der vorhergehenden Figuren befestigt wurde.
- Figur 6: zeigt eine schematische Ansicht der Lage von zwei benachbarten Fächern, die an einem Verdampfungsständer angebracht sind.

### BESCHREIBUNG EINES AUSFÜHRUNGSBEISPIELS DER ERFINDUNG

Im folgenden wird die Erfindung auf der Grundlage der oben erläuterten Figuren beschrieben.

Die Erfindung umfaßt ein Kühlgerät 1, das ein wärmeisolierendes Gehäuse 2 umfaßt, welches einen Kälteraum 3 abgrenzt, in dem eine Reihe von Verdampfungsständern 4 angeordnet wurden, unter denen sich einige Schubladen 5 befinden, welche das Mittel zur Lagerung des zu gefrierenden Materials darstellen.

Im proximalen Bereich von mindestens einem der Verdampfungsständer 4 wurde, mindestens eine Ablageoberfläche, abgegrenzt durch ein Fach 6, bereitgestellt, um wenigstens einen Kälteakkumulatorenbehälter und/oder wenigstens ein Fach für Eiswürfel oder ähnliches unterzubringen, welche in der Figur nicht dargestellt wurden, da sie allgemein bekannt sind und nicht Gegenstand der vorliegenden Erfindung sind.

Das Fach 6 weist an seinem Vorderteil eine Öffnung 7 auf, die oben durch eine vertikale Zwischenwand 12 begrenzt ist, welche einen kleinen oberen Querstreifen einnimmt, von dem ab und bis zum Boden des Faches 6 die Öffnung 7 verläuft, um den Zugang zum Inneren des Faches 6 zu ermöglichen, so daß die Einführung/das Herausnehmen des Kälteakkumulatorenbehälters und/oder des Faches für Eiswürfel oder ähnliches möglich ist.

Außerdem umfaßt das Fach 6 an seiner Vorderseite eine abgewinkelte Verlängerung, die im konkreten Ausführungsbeispiel durch eine gekrümmte Verlängerung 8 bestimmt ist.

Die Seitenflächen, die zur Vorderfläche senkrecht stehen, umfassen Befestigungshaken 9, die durch vertikale Rippen 10 begrenzt sind, welche oben durch elastische Haken, die wie Pfeile 11 geformt sind, abgeschlossen sind.

Die Verdampfungsständer 4 sind mit den entsprechenden Kühlleitungen versehen, sowie mit einer Vielzahl von Stäbchen 13, die sich an der Ober- und Unterseite, die zueinander parallel und gleich weit entfernt sind, befinden.

Die Verdampfungsständer 4 werden nicht in näheren Einzelheiten beschrieben, da sie zum Stand der Technik gehören und nicht Teil des Gegenstandes der Erfindung sind.

Um das Fach 6 an den Stäbchen 13 der Verdampfungsständer 4 zu befestigen, wird das Fach zunächst schräg gehalten, wobei die Öffnung nach vorne gerichtet wird, so daß die gekrümmte Verlängerung 8 in eines der Stäbchen 4 eingeführt werden kann, um dann den hinteren Teil des Faches 6 vertikal zu verschieben, bis die Haken in Form von Pfeilen 11 sich mit zwei der Stäbchen 13 verbinden, so daß, wenn auf diese Druck ausgeübt wird, sie sich gemeinsam mit den Haken in Form von Pfeilen 13 verformen, wobei diese über das Niveau von jenen hinausragen, so daß die Haken in Form von Pfeilen 13 zwischen zwei der Stäbchen 13 des Verdampfungsständers 4 zurückgehalten werden, wodurch ein perfekter Rückhalt des Faches 6 auf den Stäbchen 13 erreicht wird, so wie dies dargestellt wurde.

Auf diese Weise legen sowohl die gekrümmte Verlängerung 8 als auch die Haken 9 Befestigungsmittel des Faches 6 auf den Stäbchen 13 der Verdampfungsständer 4 fest.

Im Ausführungsbeispiel und insbesondere in Figur 4 ist zu sehen, wie die gekrümmte Verlängerung 8 in ihrem mittleren Bereich unterbrochen wird, um zu ermöglichen, daß über sie ein Abschnitt des Leitungsrohres der Kühlung verläuft, die den Verdampfer bildet. Natürlich kann diese Unterbrechung breiter, enger oder hingegen nicht vorhanden sein, in Abhängigkeit von der Struktur, den der Verdampfungsständer 4 aufweist.

Außerdem ist im Ausführungsbeispiel in dem Bereich, in dem die Haken 9 angebracht wurden, ein Absatz in den Seitenwänden des Faches 6 zu sehen, um die Einführung in die Stäbchen 13 zu ermöglichen. Dieser Absatz kann auch beseitigt werden oder jede andere Anordnung aufweisen.

In Abhängigkeit von den Ausmaßen des Faches 6 können sich natürlich auch zwei Fächer 6 benachbart auf einem Verdampfungsständer befinden, so wie dies auf schematische Weise in Figur 6 dargestellt ist, in der der hintere Teil der Fächer 6 gezeigt wird.

Der Boden des Faches 6 kann eine Vielzahl von Öffnungen aufweisen, so daß der Umlauf der Kälte ermöglicht und somit eine bessere Leistung erreicht wird.

Anhand der obigen Beschreibung ist leicht zu sehen, daß durch die Vorderseite des Faches 6 und über ihre Öffnung 7 das Einführen und das Herausnehmen von mindestens einem Kälteakkumulatorenbehälter und/oder von mindestens einem Fach für Eiswürfel oder anderes ermöglicht wird.

## Patentansprüche

1. Gefriergerät, das mindestens einen Kühlraum (3) umfasst, abgegrenzt von einem wärmeisolierenden Gehäuse (2), in dem eine Reihe von Verdampfungsständem (4) eingeschlossen sind, die übereinander angebracht sind, zwischen denen Behälter in Form von Schubladen (5) angebracht sind, in denen sich das zu gefrierende Material befinden kann, wobei im proximalen Bereich von mindestens einem der Verdampfungsständer (4) mindestens eine eine Fachähnliche Struktur aufweisende Ablagenoberfläche (6) von mindestens einem Kälteakkumutatorenbehälter und/oder von mindestens einem Fach für Eiswürfel oder anderes vorgesehen ist, **dadurch gekennzeichnet, dass** die eine fachähnliche Struktur aufweisende Ablageoberfläche (6) Befestigungsmittel (8, 9) aufweist, um sie an einem der Verdampfungsständer (4) zu befestigen, all dies mit der Möglichkeit der Herausnahme.

2. Gefriergerät nach Anspruch 1, **dadurch gekennzeichnet, dass** die Ablageoberfläche eine einem Fach (6) ähnliche Struktur aufweist, wobei eine ihrer Wände eine Ladeöffnung (7) zur Einführung/Herausnahme des Kälteakkumulatorenbehälters und/oder des Fachs für Eiswürfel oder anderes umfasst.

3. Gefriergerät nach Anspruch 2, **dadurch gekennzeichnet, dass** die Befestigungsmittel in Form von Befestigungshaken für die Einhängung und das Verhaken am Verdampfungsständer (4) gebildet sind.

4. Gefriergerät nach Anspruch 3, **dadurch gekennzeichnet, dass** die Befestigungshaken einerseits eine abgewinkelte Verlängerung (8) einer der Seitenflächen des Faches (6) und andererseits elastische Arretierhaken (9), die wie Pfeile geformt sind, umfassen.

5. Gefriergerät nach Anspruch 2 bis 4, **dadurch gekennzeichnet, dass** die abgewinkelte Verlängerung (8), die als Befestigungshaken dient, an der Seitenfläche des Faches (6) angebracht ist, die die Ladeöffnung (7) darstellt, und die elastischen Arretierhaken (9) von der abgewinkelten Verlängerung (8) entfernt sind.

6. Gefriergerät nach Anspruch 2 oder 5, **dadurch gekennzeichnet, dass** die Ladeöffnung des Faches auf die Zugangsöffnung zum Kälteraum gerichtet ist.

7. Gefriergerät nach Anspruch 1, **dadurch gekennzeichnet, dass** die Verdampfungsständer (4) wie Gitter geformt sind, und die Stäbchen (13) der Gitter für die Anbringung der Befestigungshaken (8 oder 9), die den Rückhalt der Ablageoberfläche (6) ermöglichen, vorgesehen sind.

8. Kältegerät nach Anspruch 1, 2 oder 6, **dadurch gekennzeichnet, dass** an einem Verdampfungsständer (4) nebeneinanderliegend zwei oder mehr Ablageoberflächen (6) befestigt sind.

## Claims

1. Freezer appliance which comprises at least one cooling chamber (3) bounded by a thermally insulating housing (2), in which a series of evaporator stands (4) mounted one above the other are incorporated, between which are mounted containers in the form of drawers (5) in which the material to be frozen can be disposed, wherein in the proximal region of at least one of the evaporator stands (4) at least one deposit surface (6), which has a structure similar to a receptacle, of at least one refrigerant accumulator container and/or of at least one compartment for ice cubes or other items is provided, **characterised in that** the deposit surface (6) having a structure similar to a receptacle comprises fastening means (8, 9) in order to fasten it to one of the evaporator stands (4) entirely with the possibility of removal.

2. Freezer appliance according to claim 1, **characterised in that** the deposit surface has a structure similar to a receptacle (6), wherein one of its walls comprises a loading opening (7) for introduction/removal of the refrigerant accumulator container and/or the compartment for ice cubes or other items.

3. Freezer appliance according to claim 2, **characterised in that** the fastening means are formed in the form of fastening hooks for suspension and hooking at the evaporator stand (4).

4. Freezer appliance according to claim 3, **characterised in that** the fastening hooks comprise on the one hand an angled extension (8) on one of the side surfaces of the receptacle (6) and on the other hand resilient locking hooks (9) formed as arrows.

5. Freezer appliance according to claim 2 or 4, **characterised in that** the angled extension (8), serving as a fastening hook is mounted at the side surface of the receptacle (6), which represents the loading opening (7), and the resilient locking hooks (9) are spaced from the angled extension (8).

6. Freezer appliance according to claim 2 or 5, **characterised in that** the loading opening of the receptacle is oriented towards the access opening with respect to the refrigerating space.

7. Freezer appliance according to claim 1, **characterised in that** the evaporator stands (4) are formed as gratings and the small rods (13) of the grating are provided for mounting the fastening hooks (8 or 9), which enable retention of the deposit surface (6).

8. Refrigerating appliance according to claim 1, 2 or 6, **characterised in that** two or more deposit surfaces (6) disposed adjacent to one another are fastened to an evaporator stand (4).

## Revendications

1. Appareil de congélation comprenant au moins une chambre de froid (3) délimitée par un caisson (2) thermiquement isolant qui entoure une série de supports d'évaporation (4) qui sont installés les uns au-dessus des autres et entre lesquels sont installés des récipients en forme de tiroirs (5) dans lesquels on peut placer le matériau à congeler, tandis que dans la partie proximale d'au moins l'un des supports d'évaporation (4) est prévue au moins une surface de pose (6) dont la structure est similaire à celle d'un compartiment, pour au moins un récipient d'accumulation de froid et/ou au moins un compartiment à glaçons ou autres, **caractérisé en ce que** la surface de pose (6) qui présente une structure en forme de compartiment comprend des moyens de fixation (8, 9) qui la fixent sur l'un des supports d'évaporation (4), le tout avec possibilité d'enlèvement.

2. Appareil de congélation selon la revendication 1, **caractérisé en ce que** la surface de pose présente une structure similaire à celle d'un compartiment (6), l'une de ses parois comprenant une ouverture de chargement (7) qui permet d'insérer et/ou d'enlever le récipient d'accumulation de froid et/ou le compartiment à glaçons ou autres.

3. Appareil de congélation selon la revendication 2, **caractérisé en ce que** les moyens de fixation sont configurés en forme de crochets de fixation qui peuvent être suspendus et accrochés au support d'évaporation (4).

4. Appareil de congélation selon la revendication 3, **caractérisé en ce que** les crochets de fixation comportent d'une part un prolongement coudé (8) de l'une des surfaces latérales du compartiment (6) et d'autre part des crochets élastiques d'arrêt (9) configurés en forme de flèches.

5. Appareil de congélation selon les revendications 2 à 4, **caractérisé en ce que** le prolongement coudé (8) qui sert de crochet de fixation est ménagé sur la surface latérale du compartiment (6) qui constitue l'ouverture de chargement (7) et **en ce que** les crochets élastiques d'arrêt (9) sont situés à distance du prolongement coudé (8).

6. Appareil de congélation selon la revendication 2 ou 5, **caractérisé en ce que** l'ouverture de chargement du compartiment est orientée vers l'ouverture d'accès à la chambre de froid.

7. Appareil de congélation selon la revendication 1, **caractérisé en ce que** les supports d'évaporation (4) sont configurés en forme de grille et **en ce que** les barreaux (13) de la grille sont prévus pour l'installation des crochets de fixation (8 ou 9) qui permettent la retenue de la surface de pose (6).

8. Appareil de congélation selon la revendication 1, 2 ou 6, **caractérisé en ce que** deux ou plusieurs surfaces de pose (6) sont fixées côte à côte sur un support d'évaporation (4).
